# EUROPÄISCHE PATENTSCHRIFT

(11) **EP 1 707 317 B1**
(45) Veröffentlichungstag und Bekanntmachung des Hinweises auf die Patenterteilung: **25.05.2011**
(21) Anmeldenummer: 06111449.2
(22) Anmeldetag: 21.03.2006
(51) Int. Cl.: B25B 5/06, B25G 1/10

(54) **Spannzwinge**
Bar clamp
Serre-joint

(30) Priorität: 01.04.2005 DE 102005015336; 03.03.2006 DE 102006010383
(43) Veröffentlichungstag der Anmeldung: 04.10.2006
(73) Patentinhaber: wolfcraft GmbH, 56746 Kempenich (DE)
(72) Erfinder: Noniewicz, Zbiegniew, 56746 Kempenich (DE)
(74) Vertreter: Grundmann, Dirk

(56) Entgegenhaltungen:
- WO-A-02/22312
- WO-A-03/013793
- WO-A-2004/004976
- WO-A-2004/080275
- CA-A1- 2 542 386
- DE-A1- 10 005 634
- DE-U1- 9 320 922
- GB-A- 2 375 984
- US-A- 4 836 596
- US-A- 4 893 801
- US-A- 5 248 068
- US-B1- 6 676 120

## Beschreibung

Die Erfindung betrifft eine Spannzwinge mit einem Gehäuse, durch welches eine Zug- / Schubstange greift, mit einer auf der einen Seite der Zug- / Schubstange am Gehäuse fest angeordneten festen Spannbacke und einer an der Zug- / Schubstange sitzenden beweglichen Spannbacke, welche von einem im Gehäuse angeordneten Antriebsgetriebe durch Schwenken eines Antriebshebels, der zusammen mit einer gehäusefesten Griffhandhabe auf der anderen Seite der Zug- / Schubstange am Gehäuse angeordnet ist, gegenüber der festen Spannbacke verlagerbar ist, wobei die Abstände der freien Enden von Griffhandhabe und Antriebshebel von der Zug- / Schubstange etwa gleich groß sind und die Konturlinien der voneinander wegweisenden Rücken von Griffhandhabe und Antriebshebel entlang ihrer Erstreckungsrichtung konvex gerundet sind und jeweils auf einer gedachten Kreisbogenlinie verlaufen.

Eine derartige Spannzwinge beschreibt die US 6,676,120 B1. Dort sind Griffhandhabe und Antriebshebel in etwa gleich lang gestaltet. Die freien Enden besitzen den gleichen Abstand von der Zug- / Schubstange. Die voneinander wegweisenden Rücken von Griffhandhabe und Antriebshebel verlaufen in dem Bereich, der von der Hand des Benutzers umgriffen wird, also der Griffzone jeweils auf Kreisbogenlinie. Die beiden Kreisbogenlinien verlaufen auf stark verschiedenen Radien. Die Kreisbogenlinie, die den Verlauf des Rückens des Antriebshebels definiert, verläuft auf einer Kreisbogenlinie, deren Radius etwa dem Doppelten der Länge des Antriebshebels entspricht. Der Radius des Rükkens der Griffhandhabe verläuft auf einer Kreisbogenlinie, deren Radius etwa dem Dreifachen der Länge des Antriebshebels entspricht. Die Hand des Benutzers darf eine gewisse Größe nicht überschreiten. Die Handbreite muss kleiner sein als der Abstand eines Vorsprunges des Endes der Griffhandhabe bzw. des Antriebshebels und einer Anlageschulter auf der festen Seite des Griffes bzw. der Griffhandhabe.

Eine Einhandspannzwinge zeigt auch die DE 197 31 579.

Die US 5,248,068 betrifft eine Kartuschenaustrittsvorrichtung mit einem Gehäuse, von dem ein Handgriff abragt, dem ein Antriebshebel benachbart ist. Die voneinander rückweisenden Flanken von Handgriff und Antriebshebel sind bereichsweise gerundet.

Der Erfindung liegt die Aufgabe zugrunde, die Betätigungselemente, also den Antriebshebel und die Griffhandhabe einer gattungsgemäßen Einhandspannzwinge ergonomisch zu verbessern.

Gelöst wird die Aufgabe durch die in den Ansprüchen angegebene Erfindung.

Die im Anspruch 1 angegebenen Merkmale bilden die bekannte Spannzwinge handhabungstechnisch weiter. Die Handhabung ist ergonomisch günstiger. Hierzu ist zunächst und im Wesentlichen vorgesehen, dass die voneinander wegweisenden Rücken von Griffhandhabe und Antriebshebel derart konvex gerundet sind, dass die Kreisbogenlinien Begrenzungslinien ausbilden, über welche sich die Konturlinie über die gesamte Griffzone nicht nach radial außen hin erstreckt. Die Konturlinie läuft über die gesamte Griffzone bis zu den freien Enden der Griffhandhabe bzw. des Antriebshebels in einem Bereich, der von den Kreisbogenlinien nach radial außen hin begrenzt ist. Lediglich in den Endbereichen von Griffhandhabe und Antriebshebel verlässt die Konturlinie die gedachte Kreisbogenlinie. Die Konturlinie krümmt sich dort stärker. Sie verlässt die Kreisbogenlinie hin zu ihrem Mittelpunkt. Die dadurch spitz auslaufenden freien Enden von Konturlinie der Griffhandhabe und Konturlinie des Antriebshebels liegen im Bereich der Kreisbogenlinien. Hierdurch kann sich die Höhlung der Hand des Benutzers auch auf den Bereichen der freien Enden von sowohl der Griffhandhabe als auch des Antriebshebels abstützen. Die je nach Griffrichtung entweder den Antriebshebel oder die Griffhandhabe umfassenden Finger der Hand liegen dann auf den Bereichen der Rücken, die der Kreisbogenlinie folgen. Anders als beim gattungsgemäßen Stand der Technik sind die Rücken von sowohl Griffhandhabe als auch Antriebshebel stärker gekrümmt. Hierdurch ist die Griffhaltung des Benutzers in einem erheblich gröβeren Maße variierbar, als beim Stand der Technik, wo zusätzlich die nach radial außen abragenden Vorsprünge im Bereich der Enden von Antriebshebel und Griffhandhabe stören. Die Griffhandhabe und der Antriebshebel sind nicht nur in der jeweiligen Erstreckungsrichtung gerundet. Bevorzugt sind Griffhandhabe und Antriebshebel aber auch quer zur Erstreckungsrichtung gerundet. Diese Rundung besitzt aber eine erheblich größere Krümmung, als die Rundung in Erstreckungsrichtung. Griffhandhabe und Antriebshebel haben eine ähnliche Gestalt. Sie bilden jeweils Rücken aus, deren Krümmungskontur vorzugsweise auf einer Kreisbogenlinie liegen. Die gedachten Kreisbogenlinien haben nahezu den gleichen Krümmungsradius. Bevorzugt ist der Krümmungsradius der Griffhandhabe, die in der Höhlung der Hand eines Benutzers liegt, etwas weniger stark gerundet, als der Rücken des Antriebshebels, um welchen die Finger der Hand des Benutzers greifen. Die beiden Rücken sind so voneinander beabstandet, dass die Hand des Benutzers Griffhandhabe und Antriebshebel bequem umgreifen können. Ein vor der Handhabe angeordneter Lösehebel ist kürzer gestaltet. Er besitzt eine Länge, die ausreichend groß ist, um den Lösehebel mit dem Zeigefinger zu umfassen. Er besitzt hierzu auch einen entsprechenden Abstand zur Griffhandhabe. Das zur Zug- / Schubstange weisende Ende der Griffhandhabe bildet zudem einen Wulst aus, gegen den die Beuge zwischen Daumen und Zeigefinger der Hand des Benutzers liegt. Es ist aber auch möglich, die Spannzwinge anders herum zu betätigen, indem der Antriebshebel mit seinem Rücken in der Mulde der Hand des Benutzers liegt und die Finger der Hand des Benutzers die Griffhandhabe umfassen. Da die beiden Kreisbogenlinien ähnliche Radien haben, ist auch bei dieser Betätigungsweise eine ergonomische Handhabung möglich. In einer Weiterbildung der Erfindung ist vorgesehen, dass Griffhandhabe und Antriebshebel in einer gewissen Symmetrie zueinander angeordnet sind. Griffhandhabe und Antriebshebel bilden einen Abstandsraum zwischen sich aus. Als Winkelhalbierende verläuft eine Symmetrielinie durch diesen Abstandsraum und liegt schneidet einen Scheitel. Die Krümmungsbögen sind vorzugsweise so gelegt, dass sie sich etwa in der Symmetrielinie schneiden. Diese Symmetrielinie verläuft quer zur Erstrekkungsrichtung der Zug- / Schubstange. Die beiden Mittelpunkte der Krümmungslinien, auf denen die Rücken von sowohl Antriebshebel als auch Griffhandhabe verlaufen, liegen auf einer Linie, die sich im Wesentlichen parallel zur Zug- / Schubstange erstreckt. Die Radien liegen in der Größenordnung der Längen von Griffhandhabe bzw. Antriebshebel. Auch die Innenflanken von Griffhandhabe und Antriebshebel, die aufeinander zuweisen, sind gerundet. Sie sind aber weniger stark gerundet, als ihre Rücken.

In einer Weiterbildung der Erfindung ist vorgesehen, dass Antriebshebel und Lösehebel dem Antriebskörper klipszugeordnet sind. Hierzu bildet das Antriebsgehäuse einen Lagerabschnitt aus, der sowohl auf der einen als auch auf der anderen Breitseite jeweils einen Achsstummel ausbildet. Über diesen Achsstummel kann der Antriebshebel geklippst werden. Der Lösehebel wird in derselben Weise über ihm zugeordnete Achsstummel geklippst. Hierzu bildet der Hebel einen Schlitz aus. Innerhalb des Schlitzes befindet sich ein Bereich, der zwei sich gegenüberliegende Auflaufschrägen ausbildet. Dieser Bereich wird über die Achsstummel geschoben, bis die Achsstummel in Lageröffnungen einrasten, die sich am Ende der Auflaufschrägen befinden. Zufolge dieser Ausgestaltungen kann die Einhandspannzwinge einfach montiert werden. Gesonderte Achsen, insbesondere Steckachsen sind nicht erforderlich. Es sind auch die jeweiligen ins Gehäuse hineinragenden Enden von Lösehebel und Antriebshebel, die unmittelbar auf den Antriebsmechanismus wirken. Lösehebel und Antriebshebel sind somit materialeinheitlich aus Kunststoff spritzgegossen. Auch das Gehäuse kann als Spritzgussteil hergestellt sein. Lediglich eine zentrale Öffnung, die die Getriebeelemente aufnimmt, ist mit Gehäuseabdeckungen versehen.

Ein Ausführungsbeispiel der Erfindung wird nachfolgend anhand beigefügter Zeichnungen erläutert. Es zeigen:
- Fig.1: die Darstellung einer Einhandspannzwinge im montierten Zustand,
- Fig. 2: eine Darstellung gemäß Fig.1 mit entfernter Gehäuseabdeckung,
- Fig. 3: eine Darstellung gemäß Fig. 2 mit betätigtem Antriebshebel,
- Fig. 4: eine Darstellung gemäß Fig. 2 mit betätigtem Lösehebel,
- Fig. 5: eine Darstellung gemäß Fig. 3 mit einer Hand eines Benutzers zur Verdeutlichung der Größenverhältnisse von Antriebshebel, Griff- handhabe und Lösehebel,
- Fig. 6: eine Darstellung gemäß Fig. 2 mit als strichpunktierte Bogenlinien eingezeichneten Kreisbögen zur Verdeutlichung des Verlaufes der Rücken 7', 8' von Griffhandhabe 7 bzw. Antriebshebel 8,
- Fig. 7: eine Darstellung des Antriebsgehäuses als materialeinheitliches Spritzgussteil,
- Fig. 8: einen Schnitt gemäß der Linie VIII - VIII in Fig. 7,
- Fig. 9: in perspektivischer Darstellung einen Antriebshebel in Unteransicht,
- Fig. 10: einen Längsmittelschnitt durch den Schlitz 27 des Antriebshebels 8,
- Fig.11: einen Schnitt gemäß der Linie XI - XI in Fig. 2.

Die in dem Ausführungsbeispiel beschriebene Einhandspannzwinge besitzt einen aus einem einzigen Kunststoffspritzgussteil bestehendes Antriebsgehäuse 2. Dieses Antriebsgehäuse 2 besitzt eine schachtförmige Durchtrittsöffnung zur Aufnahme einer im Querschnitt quadratischen und aus Metall bestehenden Zug- / Schubstange 2. Auf der einen Seite der Zug- / Schubstange 2 befindet sich eine feste Backe 3, die über einen Backenträger 5 fest mit dem Antriebsgehäuse 1 verbunden ist.

Der festen Backe 3 gegenüber befindet sich eine bewegliche Backe 4, die einem weiteren Backenträger 6 zugeordnet ist, an deren Kopf 7 lösbar das Ende der Zug- / Schubstange 2 befestigt ist.

Auf der den Backen 3, 4 gegenüberliegenden Seite besitzt das Gehäuse eine im Wesentlichen rechtwinklig abragende Griffhandhabe 7, deren Rücken 7' gerundet ist und welcher einem Antriebshebel 8 gegenüberliegt, die ebenfalls einen gerundeten Rücken 8' aufweist, der aber vom Rücken 7' der Griffhandhabe wegweisend verläuft. Die Rundung von sowohl Rücken 7' der Griffhandhabe 7 als auch Rücken 8' des Antriebshebels 8 verlaufen in Erstreckungsrichtung von Griffhandhabe 7 bzw. Antriebshebel 8. Darüber hinaus sind Antriebshebel 8 und Griffhandhabe 7 aber auch in Querrichtung dazu gerundet, so dass ihre von der Hand bzw. den Fingern umgriffene Zone ballig ist.

Das Antriebsgehäuse 1 besitzt im Inneren zwei durchgehende Fenster, die auf beiden Seiten von einer Gehäuseabdeckung 10 verschlossen sind. In einem zur beweglichen Backe 4 hinweisenden Fenster liegt an einer Anlagefläche 19, die sich quer zur Erstreckungsrichtung der Zug- / Schubstange 2 erstreckt, eine Antriebsplatte 15 an, die von der Zug- / Schubstange 2 durchgriffen ist, und die von einer Rückstellfeder 16 beaufschlagt ist. Auf einer der Rückstellfeder 16 gegenüberliegenden Seite greift ein Antriebsnocken 14 des Antriebshebels 8 an der Antriebsplatte 15 an. Wird der Antriebshebel 8 verschwenkt, so verkantet sich die Öffnung, in welcher die Zug- / Schubstange 2 einliegt mit den Schmalseiten der Zug- / Schubstange, so dass ein Verschwenken des Antriebshebels 8 eine Linearverlagerung der Zug- / Schubstange 2 derart zur Folge hat, dass die beiden Backen 3, 4 aufeinander zu bewegt werden. Das Werkzeug kann aber auch als Spreizzwinge verwendet werden. Dann werden die Backen 3, 4 schrittweise voneinander wegbewegt.

In dem anderen Fenster liegt schwenkbeweglich eine Sperrplatte 17, die auf einer Seite von einer Sperrplattenfeder 18 in eine Verkantstellung beaufschlagt ist. Das der Sperrplattenfeder 18 gegenüberliegende Ende der Sperrplatte 17 liegt in einem C-förmigen Lagermaul 20.

Auf der der Sperrplattenfeder 18 gegenüberliegenden Breitseite der Sperrplatte 17 kann ein Auslösenocken 22 eines Lösehebels 11 wirken. Der Lösehebel 11 ist ebenso wie der Antriebshebel 8 als Spritzgussteil gefertigt und kann vom Zeigefinger einer Griffhandhabe 7 und Antriebshebel 8 umfassenden Hand betätigt werden.

Wie aus der Fig. 7 zu entnehmen ist, bildet das das Antriebsgehäuse 1 ausbildende Spritzgussteil zwei sich gegenüberliegende Achsstummel 31 in einem Lagerabschnitt 30 aus. Auch zur Lagerung des Lösehebels 11 sind Achsstummel 32 vorgesehen.

Wie aus den Figuren 9 bis 11 hervorgeht, besitzt der aus einem Spritzgussteil gefertigte Antriebshebel 8 im Bereich seines Lagers einen Schlitz 27, welcher in einem Bereich zwei gegenüberliegende Schachtwände ausbildet, die schräg aufeinander zulaufen. Diese Bereiche bilden Auflaufschrägen 28. Die Auflaufschrägen 28 münden in Lageröffnungen 29, die fluchtend einander gegenüberliegen und die der Aufnahme der Achsstummel 31 dienen.

Die Montage des Antriebshebels und auch des Lösehebels erfolgt wie folgt:

Der Lagerabschnitt 30 wird derartig in den Schlitz 27 eingeführt, dass die Auflaufschrägen 28 auf den beiden sich gegenüberliegenden Achsstummeln 31 auflaufen. Durch Ausübung von Kraft spreizen sich dann die beiden Schlitzwände auseinander, bis die beiden Achsstummel 31 in die jeweils ihnen zugeordneten Lageröffnungen 29 einschnäppern. Die Montage des Lösehebels 11 erfolgt in gleicher Weise.

Aus der Fig. 6 ist die geometrische Gestaltung von Griffhandhabe 7 und Antriebshebel 8 zu erkennen. Griffhandhabe 7 und Antriebshebel 8 ragen derartig im Wesentlichen quer von der Zug- / Schubstange 2 ab, dass eine im Zwischenraum zwischen Griffhandhabe 7 und Antriebshebel 8 liegende Symmetrielinie 23 sich etwa quer zur Erstreckungsrichtung von Zug- / Schubstange 2 erstreckt. Die Symmetrielinie verläuft durch einen Scheitel 9, der von den beiden einander gegenüberliegenden Innenflanken 7" und 8" von Griffhandhabe 7 und Antriebshebel 8 gebildet ist.

Die beiden jeweils voneinander wegweisenden Rücken 7' und 8' von Griffhandhabe 7 und Antriebshebel 8 verlaufen auf den strichpunktiert dargestellten Kreisbogenlinien 24, 25. Die beiden Kreisbogenlinien schneiden sich etwa im Bereich der Winkelhalbierenden 23. Die mit 24' bzw. 25' bezeichneten Mittelpunkte der Kreisbogenlinien 24, 25 liegen auf einer gedachten Linie, die zur Zug- / Schubstange 2 parallel verläuft.

Der Abstand A des freien Endes 7"' der Griffhandhabe 7 von der Zug- / Schubstange entspricht beträgt etwa 120 mm und entspricht in etwa dem Radius der Kreisbogenlinie 24, auf der der Rücken 7' verläuft. Im Ausführungsbeispiel entspricht dieser Radius etwa 140 mm. Der Radius der Kreisbogenlinie 25, auf welcher der Rücken 8' des Antriebshebels 8 verläuft, ist etwas geringer. Er beträgt 100 mm. Der Abstand A des freien Endes 8'" des Antriebshebels 8 beträgt ebenfalls 120 mm. Vorzugsweise liegen die Radien der Kreisbogenlinien 24, 25 in einem Bereich zwischen 80 und 160 mm, vorzugsweise in einem Bereich zwischen 90 und 150 mm. Es ist vorteilhaft, wenn der Krümmungsradius der in der Handmulde eines Benutzers liegenden Griffhandhabe 7 etwas größer ist, als der des von den Fingern der Hand umfassten Antriebshebels 8. Die beiden Mittelpunkte 24', 25' liegen aber immer jenseits des abgewandten Rückens, so dass der größte Abstand der beiden voneinander wegweisenden Rücken 7', 8' kleiner ist, als der kleinste Radius.

Im Bereich der freien Enden 7"' bzw. 8"' verläuft der Rücken 7' bzw. 8' auf einer etwas stärker gekrümmten Konturlinie. Diese etwas stärker gekrümmte Konturlinie geht unter Ausbildung einer gerundeten Spitze jeweils in eine Innenflanke 7", 8" über. Dabei liegt die so ausgebildete gerundete Spitze der Endabschnitte 7"', 8"' innerhalb der beiden Konturlinien 24, 25. Es sind also keine nach außen ragenden Vorsprünge vorhanden. Die freien Enden 7"', 8"' können je nach Griffrichtung des Benutzers in der Höhlung der Hand des Benutzers einliegen, so dass die Hebelwirkung erhöht ist.

Wie aus der Fig. 6 des Weiteren hervorgeht, liegt eine Anlageschulter 26 für die Beuge zwischen Daumen und Zeigefinger der Hand des Benutzers etwa auf der gedachten Verlängerung der Innenflanke 8" des Antriebshebels 8. Die Innenflanke 8" verläuft ebenso wie die Innenflanke 7" auf einer gekrümmten Linie.

Der Abstand des Lösehebels 11 von der Anlageschulter 26, welche gerundet ist, ist so bemessen, dass bei die Griffhandhabe 7 und den Antriebshebel 8 umfasst haltender Hand der Lösehebel 11 vom Zeigefinger betätigt werden kann.

Der Lösehebel 11 ist so angeordnet, dass er von der Kuppe des Zeigefingers der den Griff und den Auslösehebel umspannenden Hand umgriffen werden kann.

Die vom Zeigefinger umgriffene Zone des Lösehebels 11 ist quer zur Erstrekkungsrichtung des Lösehebels 11 gerundet. In Erstreckungsrichtung ist der Lösehebel im Wesentlichen konkav gerundet.

Wie aus den Figuren ferner zu entnehmen ist, erstrecken sich die konvex gerundeten Rücken 7', 8' von Griffhandhabe 7 und Antriebshebel 8 beginnend von den äußeren Enden von Griffhandhabe 7 bzw. Antriebshebel 8 über den wesentlichen, von der Hand bzw. den Fingern umgriffenen Bereich. Sowohl der Rücken 7' als auch der Rücken 8' gehen am Ende der umgriffenen Zone jeweils in eine konkav gerundete Griffzone über. Die konkav gerundete Griffzone ist stärker gekrümmt, als die konvex gerundete Griffzone. Bei der Griffhandhabe 7 geht die konkav gerundete Griffzone in den Wulst 26 über und lagert die Beuge zwischen Mittelfinger und Zeigefinger. Hier bildet die Griffkontur einen Sattel aus, da auch hier der Griff in Querrichtung konvex gerundet ist. Auch der Antriebshebel 8 bildet im Bereich seines konvex gekrümmten Abschnittes einen Sattel aus. Dieser Sattel liegt dem von der Griffhandhabe 7 gebildeten Sattel direkt gegenüber. In der Fig. 2 sind die beiden Sattel mit den Bezugsziffern 33 und 34 bezeichnet. Die durch die Mittelpunkte 24' und 25' verlaufende, zur Erstreckungsrichtung der Zug- / Schubstange 2 parallel verlaufende Gerade schneidet die Griffhandhabe 7 bzw. den Antriebshebel 8 nahe ihrer freien Enden. Der Abstand zwischen dem Schnittpunkt dieser Geraden und dem jeweiligen freien Ende von Griffhandhabe 7 bzw. Antriebshebel 8 entspricht ungefähr einem Viertel des Abstandes des Schnittpunktes der Geraden zum Sattel 33 bzw. 34.

## Patentansprüche

1. Spannzwinge mit einem Gehäuse (1), durch welches eine Zug- / Schubstange (2) greift, mit einer auf der einen Seite der Zug- / Schubstange (2) am Gehäuse (1) fest angeordneten festen Spannbacke (3) und einer an der Zug- / Schubstange (2) sitzenden beweglichen Spannbacke (4), welche von einem im Gehäuse (1) angeordneten Antriebsgetriebe durch Schwenken eines Antriebshebels (8), der zusammen mit einer gehäusefesten Griffhandhabe (7) auf der anderen Seite der Zug- / Schubstange (2) am Gehäuse angeordnet ist, gegenüber der festen Spannbacke verlagerbar ist, wobei die Abstände (A) der freien Enden (7'", 8'") von Griffhandhabe (7) und Antriebshebel (8) von der Zug- / Schubstange (1) etwa gleich groß sind und die Konturlinien der voneinander wegweisenden Rücken (7', 8') von Griffhandhabe (7) und Antriebshebel (8) entlang ihrer Erstreckungsrichtung konvex gerundet sind und jeweils auf einer gedachten Kreisbogenlinie (24, 25) verlaufen, **dadurch gekennzeichnet, dass** die Konturlinien über die gesamte Griffzone bis zu den freien Enden (7"', 8"') von den Kreisbogenlinien (24, 25) nach radial außen hin begrenzt sind und im Bereich der freien Enden (7"', 8"') die gedachte Kreisbogenlinie (24, 25) hin zu ihren Mittelpunkten (24', 25') verlassen, wobei die Länge der Radien der Kreisbogenlinien (24', 25') mindestens 70 % des Abstandes (A) und maximal 200 % des Abstandes (A) betragen.

2. Spannzwinge nach Anspruch 1 , **dadurch gekennzeichnet, dass** die mit den Innenflanken (7", 8") von Griffhandhabe (7) bzw. Antriebshebel (8) mit den Griffrücken (7', 8') gebildeten Endspitzen der freien Enden (7"', 8"') innerhalb der Kreisbogenlinien (24, 25) liegen.

3. Spannzwinge nach einem der vorhergehenden Ansprüche , **dadurch gekennzeichnet, dass** die Symmetrielinie durch einen von den aufeinander zuweisenden Innenflanken (7", 8") von Griffhandhabe (7) und Antriebshebel (8) gebildeten Scheitel (9) verlaufen.

4. Spannzwinge nach einem der vorhergehenden Ansprüche , **dadurch gekennzeichnet, dass** die Länge der Radien der Kreisbogenlinien (24, 25) etwa der Länge der Griffhandhabe (7) bzw. der Länge des Antriebshebels (8) entsprechen.

5. Spannzwinge nach einem der vorhergehenden Ansprüche , **dadurch gekennzeichnet, dass** die Mittelpunkte (24', 25') der Krümmungslinien (24, 25) auf einer gedachten Linie liegen, die sich parallel zur Zug- / Schubstange (2) erstreckt.

6. Spannzwinge nach einem der vorhergehenden Ansprüche , **dadurch gekennzeichnet, dass** die Innenflanken (7", 8") von Griffhandhabe (7) bzw. Antriebshebel (8) weniger stark gekrümmt sind, als deren Rücken (7', 8').

7. Spannzwinge nach einem der vorhergehenden Ansprüche , **dadurch gekennzeichnet, dass** die Krümmungsradien zwischen 80 und 160 mm, vorzugsweise 90 und 150 mm und insbesondere 100 bzw. 140 mm betragen und der Abstand (A) etwa 120 mm beträgt.

8. Spannzwinge nach eimen der vorhergehenden Ansprüche, **dadurch gekennzeichnet, dass** der Antriebshebel (8) und / oder ein Lösehebel (11) zum lösen einer Rückdrückspene Achsstummeln (31) des Gehäuses (1) aufgeklippst sind.

9. Spannzwinge nach Anspruch 8 oder insbesondere danach, **dadurch gekennzeichnet, dass** die Achsstummel (31) materialeinheitlich dem Antriebsgehäuse (1) angespritzt sind.

10. Spannzwinge nach einem der Ansprüche 8 oder 9, **dadurch gekennzeichnet, dass** Lösehebel (11) bzw. Antriebshebel (8) aus Kunststoff bestehen und einen Schlitz (27) mit sich gegenüberliegenden Auflaufschrägen (28) ausbildet, wobei die Auflaufschrägen (28) in Lageröffnungen (29) münden.

## Claims

1. Clamp, comprising a housing (1) through which a push/pull bar (2) extends, comprising a fixed clamping jaw (3) arranged rigidly on the housing (1) on one side of the push/pull bar (2) and a movable clamping jaw (4) which is mounted on the push/pull bar (2) and is displaceable relative to the fixed clamping jaw by a drive mechanism arranged in the housing (1) by pivoting a drive lever (8) which, together with a gripping handle (7) fixed to the housing, is arranged on the housing on the other side of the push/pull bar (2), the spacings (A) of the free ends (7"', 8"') of the gripping handle (7) and drive lever (8) from the push/pull bar (1) being approximately equal, and the contour lines of the backs (7', 8'), facing away from one another, of the gripping handle (7) and drive lever (8) being convexly rounded along the extension direction thereof and respectively extending over an imaginary arcuate line (24, 25), **characterised in that** the contour lines are defined radially outwardly over the entire gripping zone up to the free ends (7"', 8"') by the arcuate lines (24, 25) and, in the region of the free ends (7"', 8"'), leave the imaginary arcuate lines (24, 25) toward the centre points (24', 25') thereof, the lengths of the radii of the arcuate lines (24', 25') being at least 70 % of the spacing (A) and at most 200 % of the spacing (A).

2. Clamp according to claim 1, **characterised in that** the end tips of the free ends (7"', 8"'), which end tips are formed by the inner flanks (7", 8") of the gripping handle (7) and drive lever (8) together with the grip backs (7', 8'), lie within the arcuate lines (24, 25).

3. Clamp according to either claim 1 or claim 2, **characterised in that** the line of symmetry extends through a vertex (9) formed by the mutually opposed inner flanks (7", 8") of the gripping handle (7) and drive lever (8).

4. Clamp according to any one of the preceding claims, **characterised in that** the lengths of the radii of the arcuate lines (24, 25) correspond approximately to the length of the gripping handle (7) and to the length of the drive lever (8).

5. Clamp according to any one of the preceding claims, **characterised in that** the centre points (24', 25') of the arcuate lines (24, 25) lie on an imaginary line which extends parallel to the push/pull bar (2).

6. Clamp according to any one of the preceding claims, **characterised in that** the inner flanks (7", 8") of the gripping handle (7) and drive lever (8) are less curved than the backs (7', 8') thereof.

7. Clamp according to any one of the preceding claims, **characterised in that** the radii of curvature are between 80 and 160 mm, preferably 90 and 150 mm and in particular 100 and 140 mm, and the spacing (A) is approximately 120 mm.

8. Clamp according to any one of the preceding claims, **characterised in that** the drive lever (8) and/or a release lever (11) are clipped on axle journals (31) of the housing (1) to release a return lock.

9. Clamp according to claim 8 or in particular according thereto, **characterised in that** the axle journals (31) are moulded onto the drive housing (1) in a materially integral manner.

10. Clamp according to either claim 8 or claim 9, **characterised in that** the release lever (11) and the drive lever (8) consist of plastics material and form a slot (27) with opposing run-on slopes (28), the run-on slopes (28) transitioning into bearing openings (29).

## Revendications

1. Pince de serrage avec un boîtier (1) à travers lequel est engagée une tige de traction / de poussée (2), avec une mâchoire de serrage (4) fixe agencée de manière fixe au niveau du boîtier (1) sur l'un des côtés de la tige de traction / de poussée (2) et une mâchoire de serrage (4) mobile située au niveau de la tige de traction / de poussée (2), laquelle mâchoire peut être déplacée par rapport à la mâchoire fixe par une transmission d'entraînement agencée dans le boîtier (1) par pivotement d'un levier d'entraînement (8), qui est agencé, ensemble avec une manette de saisie (7), au niveau du boîtier, de l'autre côté de la tige de traction / de poussée (2), les distances (A) des extrémités libres (7"', 8"') de la manette de saisie et du levier d'entraînement (8) à la tige de traction / de poussée (2) sont à peu près aussi grandes et les lignes de contour des dos (7', 8') opposés l'un à l'autre de la manette de saisie (7) et du levier d'entraînement (8) sont arrondies de manière convexe le long de leur direction d'extension et s'étendent chacune selon une ligne en arc de cercle fictive (24, 25), **caractérisée en ce que** les lignes de contour sont limitées radialement vers l'extérieur par les lignes en arc de cercle (24, 25) sur toute la zone de saisie jusqu'au extrémités libres (7"', 8"'), et quittent les lignes en arc de cercle fictives (24, 25) au niveau des extrémités libres (7"', 8"') en direction de leur centre (24', 25'), les longueurs des rayons des lignes en arc de cercle (24', 25') étant égales à au moins 70% de la distance (A) et à au plus 200% de la distance (A).

2. Pince de serrage selon la revendication 1, **caractérisée en ce que** les pointes libres des extrémités libres (7"', 8"'), formées avec les flancs intérieurs (7", 8") de la manette de saisie (7) respectivement du levier d'entraînement (8) avec les dos de saisie (7', 8'), se situent entre les lignes en arc de cercle (24, 25).

3. Pince de serra selon l'une des revendications précédentes, **caractérisée en ce que** les lignes de symétrie passent par un sommet (9) formé par les flancs intérieurs (7", 8"), qui se font face, de la manette de saisie (7) et du levier d'entraînement (8).

4. Pince de serrage selon l'une des revendications précédentes, **caractérisée en ce que** les longueurs des rayons des lignes en arc de cercle (24, 25) correspondent à peu près à la longueur de la manette de saisie (7) respectivement à la longueur du levier d'entraînement (8).

5. Pince de serrage selon l'une des revendications précédentes, **caractérisée en ce que** les milieux (24', 25') des lignes de courbure (24, 25) se situent sur une ligne fictive, qui s'étend parallèlement à la tige de traction / de poussée (2).

6. Pince de serrage selon l'une des revendications précédentes, **caractérisée en ce que** les flancs intérieurs (7", 8") de la manette de saisie (7) respectivement du levier d'entraînement (8) sont courbés de manière moins importante que leur dos (7', 8').

7. Pince de serrage selon l'une des revendications précédentes, **caractérisée en ce que** les rayons de courbures valent entre 80 et 160 mm, de préférence entre 90 et 150 mm, et en particulier 100 respectivement 140 mm, et la distance (A) vaut 120 mm.

8. Pince de serrage selon l'une des revendications précédentes, **caractérisée en ce que** le bras de levier (8) et / ou un levier de libération (11) sont clippsés sur un morceau d'arbre (31) du boîtier (1) pour libérer un cliquet de pression de réaction.

9. Pince de serrage selon la revendication 8 ou en particulier selon la revendication 8, **caractérisée en ce que** le morceau d'arbre (31) est moulé par injection de manière monobloc avec le boîtier d'entraînement (1).

10. Pince de serrage selon l'une des revendications 8 ou 9, **caractérisée en ce que** le levier de libération (11) respectivement le levier d'entraînement (8) sont en matière plastique, et forme une encoche (27) avec des surfaces de contact inclinées (28) opposées, les surfaces de contact inclinées (28) débouchant dans des ouvertures de palier (29).
